# EUROPÄISCHE PATENTSCHRIFT

(11) **EP 0 132 624 B1**
(45) Veröffentlichungstag und Bekanntmachung des Hinweises auf die Patenterteilung: **20.01.1988**
(21) Anmeldenummer: 84107564.1
(22) Anmeldetag: 29.06.1984
(51) Int. Cl.: B41F 33/00

(54) **Vorrichtung zur zonenweisen messtechnischen Kontrolle der Feuchtmittelführung im Farbwerk einer Offsetdruckmaschine**
Device for the zonal control of the dampness circuit in the inking unit of an offset printing machine by means of measuring techniques
Dispositif de contrôle par zones de l'alimentation en agent de mouillage dans l'encrier d'une machine à imprimer offset, au moyen de techniques de mesure

(30) Priorität: 23.07.1983 DE 3326698
(43) Veröffentlichungstag der Anmeldung: 13.02.1985
(73) Patentinhaber: Heidelberger Druckmaschinen Aktiengesellschaft, D-69019 Heidelberg (DE)
(72) Erfinder: Jeschke, Willi, D-6900 Heidelberg (DE); Pyliotis, Dimitrios, Dipl.-Ing., D-6906 Leimen (DE)
(74) Vertreter: Stoltenberg, Heinz-Herbert Baldo

(56) Entgegenhaltungen:
- EP-A- 0 000 689
- DE-B- 2 214 721
- PATENT ABSTRACTS OF JAPAN, Band 7, Nr. 124 (M-218)[1269], 28. Mai 1983

## Beschreibung

Die Erfindung bezieht sich auf eine Vorrichtung zur zonenweisen meßtechnischen Kontrolle der Feuchtmittelführung im Farbwerk einer Offsetdruckmaschine mit einer, an einer Farbauftragswalze anliegenden Meßwalze mit teils oleophilen, teils hydrophilen Oberflächenbereichen und einer der Meßwalze zugeordneten, berührungslos über deren gesamte Breite arbeitenden, optoelektronischen Meßeinrichtung.

Beim Offsetdruckprozeß ist für die Qualität des zu erzielenden Druckproduktes insbesondere das Gleichgewicht zwischen Feuchtmittel und Farbe auf der Offsetdruckplatte von maßgebender Bedeutung. Die Herstellung dieses optimalen Gleichgewichtes und dessen anschließende Aufrechterhaltung bedarf einer großen Erfahrung des Druckers mit erheblichem Zeitaufwand für Stelleingriffe in die Feucht- und/oder Farbgebung.

Dem Umstand, daß der Farbbedarf eines Druckbildes über die Druckformbreite gesehen von der jeweiligen Flächendeckung abhängig ist, trägt man durch zonale Steuerung bzw. Regelung der Farbzufuhr Rechnung. Das Feuchtmittel hingegen wird der Druckplatte über deren gesamte Breite in Form eines möglichst dünnen und gleichmäßigen Films zugeführt. In äquivalenter Weise zum Farbverbrauch kann jedoch an bestimmten örtlichen Plattenbereichen ebenfalls mehr Feuchtmittel benötigt werden als an anderen Stellen der Druckplatte. Diesem örtlich erhöhten Farbbedarf versucht man durch eine über alle Bildebereiche gemittelten Feuchtmittelzufuhr Abhilfe zu schaffen, in der Annahme, daß sich im Farbwerk eine Farb-Feuchtmittelemulsion bildet, die den erforderlichen Ausgleich herstellt. Messungen des Feuchtmittelgehaltes der Farbe im Farbwerk haben jedoch ergeben, daß die Zusammensetzung der im Farbwerk sich bildenden Farb-Feuchtmittelemulsion derart unterschiedlich ist, daß dadurch qualitätsmindernde Druckschwierigkeiten auftreten, obgleich die Feuchtmittelzufuhr korrekt sein müßte.

Viele der zur Kontrolle der Feuchtmittelzufuhr eingesetzten bekannten Meßvorrichtungen weisen allgemein den Nachteil auf, daß deren Meßwerte nicht ausreichend berücksichtigen, ob eine der angestrebten Druckqualität gerechte Einfärbung der Druckplatte eingestellt oder dieselbe gar unterbrochen ist. Aus diesem Grunde sind sie auch nur beschränkt zur rrießtechnischen Kontrolle einer richtigen Druckplatteneinfärbung geeignet. ⁻

Auch eine scheinbar ausreichende Feuchtmittelschichtdicke auf einem nicht für die Farbannahme vorgesehenen, hydrophilen Flächenelement der Druckplatte bietet keine Garantie dafür, daß dieses Flächenelement auch tatsächlich farblos bleibt. Vielmehr besteht die Gefahr, daß infolge erhöhter Verdunstung des Feuchtmittels auf diesem nicht druckenden Flächenelement trotzdem Farbe angenommen wird und dadurch die unter « Tonen bekannte, qualitätsmindernde Störung auftritt. Will man die Feuchtmittelführung optimieren und in einem engen Toleranzbereich zonenweise unter Kontrolle halten, so vermögen alle bekannten Meßeinrichtungen hierzu keine zufriedenstellende Lösung zu bieten.

Es ist zwar aus der JP-A-58-42463 ebenfalls eine Walze mit oleophilen und hydrophilen Oberflächen bekannt, wobei die Verteilung der beiden Oberflächenbereiche rasterförmig angelegt ist. Diese Walze dient jedoch der Farbübertragung von einer Tauchwalze auf eine weitere Walze, wobei die oleophilen Oberflächen vertieft sind und somit durch Abrakeln der Farbe die Farbauftragsmenge genau eingestellt werden kann.

Obwohl sich mit der Vorrichtung der EP-A-0000689 (DE-B-27 36 663) unter Vermeidung verschiedener Nachteile des Standes der Technik ein eindeutiger Zusammenhang zwischen der Farb- bzw. Feuchtschichtdicke bereits herstellen läßt, wird jedoch auch mit dieser die partiell unterschiedliche Verdunstung des Feuchtmittels auf der Druckplatte durch örtliche Erwärmung nicht in ausreichendem Maße berücksichtigt.

Die Erfindung macht sich die Erkenntnis zunutze, daß sowohl Chrom- als auch Aluminiumwalzen als Verbindungswalzen zwischen Farb- und Feuchtwerk blanklaufen, d. h. bevorzugt Feuchtmittel aufnehmen und in eingefeuchtetem Zustand Farbe abstoßen.

Ausgehend hiervon liegt der Erfindung die Aufgabe zugrunde, mit geringem Herstellungsaufwand eine einfache Kontrollvorrichtung zu schaffen, mit der sich die aus partiell unterschiedlicher Verdunstung des Feuchtmittels sowie unterschiedlichem Farbverbrauch resultierenden Schwankungen im Feuchtmittelgehalt der Druckfarbe zwecks nachfolgender Verwendung zur zonenweisen Beeinflussung der Feuchtmittelzufuhr gleichmäßig über die gesamte Maschinenbreite hinweg meßtechnisch genau erfassen lassen.

Diese Aufgabe wird erfindungsgemäß dadurch gelöst, daß die oleophilen Oberflächenbereiche rasterförmig verteilt, auf der gesamten Oberfläche der Meßwalze angeordnet sind, wobei mit der optoelektronischen Meßeinrichtung die Überdeckung des Rasters mit Farbe erfaßbar ist und das von der Meßeinrichtung gebildete Signal die Meßgröße zur Einstellung der Feuchtmittelführung darstellt.

Durch die Wahl dieser speziellen Oberflächengestaltung kann man die Feuchtmittelführung zwecks Erzielung einer einwandfreien Druckqualität selbst in einem engen Toleranzbereich zonenweise sehr effektiv kontrollieren, da die Überdeckung des oleophilen Rasters mit Farbe stark abhängig ist von deren Feuchtmittelgehalt und sömit indirekt ein Maß für die Feuchtmittelführung darstellt. Bereits kleinste Deckungsänderungen lassen zuverlässig auf Veränderungen im Farb-Feuchtmittelgleichgewicht und somit auf ein Zuviel oder Zuwenig an Feuchtmittel schließen, wobei insbesondere die Gleichmäßigkeit der Meßergebnisse aller Farbzonen über die gesamte Breite der Maschine hinweg von besonderem Vorteil ist. Durch empirische Auswahl verschiedener Deckungsgrade des oleophilen Rasters läßt sich die Feinfühligkeit der Meßeinrichtung optimieren und dadurch eine genaue Aussage über die Feuchtmittelzufuhr erzielen.

Zur Vermeidung von unerwünschten Markierungen im Druck besteht eine bevorzugte Ausgestaltung der Erfindung darin, daß das oleophile Raster sowohl in Längsals auch in Umfangsrichtung der Meßwalze gleichmäßige Flächendeckung beliebigen Deckungsgrades aufweist.

In vorteilhafter Weiterbildung des Erfindungsgedankens ist das oleophile Raster als in Umfangsrichtung der Meßwalze stufenloser verlaufender Rasterkeil mit kontinuierlich von 100 % auf 0 % abnehmender Flächendeckung ausgebildet. Dies kommt einer höheren Meßempfindlichkeit der Meßwalze und somit einer besseren Differenzierung der Flächendeckung zugute, was sich in einer ebenfalls stufenlosen und genaueren Anzeige des Meßergebnisses niederschlägt.

Weitere vorteilhafte Ausgestaltungen der Erfindung sind in den Ansprüchen 2 und 3 sowie 5 bis 7 und in der nachfolgenden Beschreibung niedergelegt.

Die Erfindung ist nachfolgend anhand einer in der Zeichnung dargestellten Grundausführung sowie einer Ausführungsform näher beschrieben.

Es zeigt :
Fig. 1 eine schematische Draufsicht auf eine Meßvorrichtung nach der Erfindung,
Fig. 2 eine Seitenansicht von Fig. 1,
Fig. 3 ausschnittsweise einen in Umfangsrichtung abgewälzten Zonenbereich einer Meßwalze der Ausführungsform,
Fig. 4 ein Diagramm mit Darstellung der theoretischen Sensorkennlinie.

Gemäß Fig. 1 ist an einer Farbauftragswalze 1 eines nicht dargestellen Plattenzylinders eine Meßwalze 3 angestellt. Aus Platzgründen erfolgt die Anstellung der Meßwalze 3 vorzugsweise an der letzten Farbauftragswalze 1. Die Oberfläche der Meßwalze 3 besteht aus einem Material mit hydrophilen Eigenschaften, vorzugsweise Aluminium oder Chrom. In gleicher bekannter Weise wie bei der Druckplattenherstellung wird auf der Oberfläche der Meßwalze 3 ein oleophiles Raster 4, vorzugsweise aus Kupfer oder Plattenschicht (lichtempfindliche Schicht), hergestellt. Wie in Fig. 1 angedeutet, kann die Geometrie des oleophilen Rasters 4 punkt- oder quadratförmig sein und verschiedene Flächendeckungen aufweisen, wobei die jeweils günstigste Flächendeckung empirisch ermittelt wird. Die verbleibenden Olberflächenbereiche 5 der Meßwalze 3 behalten hingegen ihren hydrophilen Charakter.

Gegenüber der Meßwalze 3, vorzugsweise oberhalb derselben, ist eine opto-elektronische Meßeinrichtung 6 bekannter Bauart vorgesehen, die mit zumindest einem in Längsrichtung der Meßwalze 3 seitenverschiebbaren Sensor 7 mit diesem zugeordneter Strahlungsquelle 8 ausgerüstet ist (Fig.2). In diesem Fall ist die Meßeinrichtung 6 mit einer wahlweise auf verschiedene Zonen umschaltbaren Anzeigeeinrichtung 9 gekoppelt. Vorzugsweise ist die Meßeinrichtung 6 jedoch mit einer Vielzahl von Sensoren 7 bestückt, wobei jeder auszumessenden Zone ein eigener Sensor 7 zugeordnet ist. Bei dieser Ausführung erstreckt sich die Anzeigevorrichtung 9 über die gesamte Maschinenbreite hinweg und erlaubt eine zusammenhängende Darstellung aller Meßwerte der Flächendeckung gleichzeitig. Bauart und Funktion derartiger opto-elektronischen Meßeinrichtungen 6 sind aus dem Stand der Technik, z. B. aus der DE-AS 27 36 663, bekannt und brauchen deshalb nicht detaillierter dargestellt und näher beschrieben zu werden.

Bei einer Ausführungsform weist das oleophile Raster 4 - wie bei der Grundausführung - in Längsrichtung der Meßwalze 3 eine gleichmäßige Flächendeckung mit einem beliebig wählbaren Deckungsgrad auf, ist jedoch in Umfangsrichtung der Meßwalze 3 mit einer ungleichmäßigen Flächendeckung mit verschiedenen Deckungsgraden versehen. Die ungleichmäßige Flächendeckung kann abgestuft sein, z. B. mit Deckungsgraden von 20, 30, 40, 50 % usw. oder als stufenloser Rasterkeil 10 mit kontinuierlich von 100 % auf 0 % abnehmender bzw. ansteigender Flächendeckung ausgebildet sein.

Die Arbeitsweise mit der Meßvorrichtung und deren Funktionsweise werden im nachfolgenden näher erläutert.

Beim Drucken wird von der Farbauftragswalze 1 Druckfarbe, auf die Meßwalze 3 übertragen. Dabei nimmt das oleophile Raster 4, die Kupferoberfläche, die Druckfarbe an und wird somit eingefärbt, während die verbleibenden hydrophilen Oberflächenbereiche 5, die Aluminium- oder Chromoberflächen, keine Farbe annehmen. Die Überdeckung des oleophilen Rasters durch die auf dieses übertragene Farbmenge ist stark von der Feuchtmittelführung, d. h. dem Feuchtmittelgehalt der Farbe abhängig. Wird z. B. die Feuchtmittelführung zu hoch eingestellt, so nimmt dadurch auch das oleophile Raster 4 weniger Farbe an. Entsprechend umgekehrt verhält es sich bei zu niedriger Feuchtmittelführung.

Mit der Meßeinrichtung 6 wird nun kontinuierlich die Überdeckung bzw. deren Änderung auf dem oleophilen Raster 4 gemessen, vorzugsweise in allen Zonen gleichzeitig. Die Meßwerte werden in an sich bekannten und deshalb nicht beschriebenen Verfahrensschritten in Anzeigesignale umgewandelt, verstärkt und anschließend in der Anzeigevorrichtung 9 in analoger oder digitaler Form dargestellt. Stattdessen ist es auch möglich, die Meßwerte unmittelbar als Stellbefehle zur direkten Ansteuerung von zonalen Stellgliedern eines Feuchtwerkes zu nutzen. Diese Überdeckung auf der Meßwalze 3 stellt ein zuverlässiges Maß für die Druckqualität dar.

Die oben erwähnte, gleichmäßig abgestufte Flächendeckung des oleophilen Rasters 4 in Umfangsrichtung der Meßwalze 3 der Ausführungsform gemäß Figur 3 ermöglicht - entsprechend der gewählten Abstufung - die meßtechnische Erfassung der Feuchtungsänderung in fein untergliederten Stufenschritten. Als besonders vorteilhaft in bezug auf eine bessere Differenzierung der Flächendeckung hat es sich dabei erwiesen, die Meßwalze 3 mit dem stufenlosen Rasterkeil 10 zu versehen. Diese Art der Rasterung ist besonders feinfühlig und sehr schnell ansprechend auf bereits geringfügige Überdeckungsänderungen.

Im Diagramm der Figur 4 ist an der Ordinate das Sensorsignal in Abhängigkeit von der an der Abszisse aufgetragenen Überdeckung der Meßwalze 3 dargestellt. Zu Beginn des Druckprozesses, wenn das Feuchtwerk noch nicht angestellt und deshalb noch kein Wasser in die Farbe emulgiert ist, nimmt die Meßwalze 3 von der Farbauftragswalze 1 ausschließlich Druckfarbe an und wird ganz eingefärbt, so daß der oder die Sensoren 7 100 %ige Überdeckung feststellen. Das zugehörige Sensorsignal der Volltonreflexion ist mit der Bezugsziffer 11 charakterisiert.

Nach der Druckanstellung, wenn das Feuchtwerk seine Arbeit aufgenommen hat, bildet sich im Farbwerk ein Farb/Feuchtmittelemulsion, wodurch die Meßwalze 3 sowohl Farbe als auch Feuchtmittel annimmt. Dadurch verändert sich deren Überdeckung und im selben Maße auch das Sensorsignal. Wie Figur 4 deutlich zu entnehmen ist, ist der Toleranzbereich 13 der Feuchtmittelführung durch deren obere und untere Grenzen 14 und 15 festgelegt. Der Mittelwert der Feuchtmittelführung, wenn sich die auf der Meßwalze 3 befindliche Farbe und das Feuchtmittel das Gleichgewicht halten, ist gestrichelt eingezeichnet und mit der Bezugsziffer 16 gekennzeichnet. Der der Volltonreflexion entgegengesetze Extremfall tritt dann ein, wenn beispielsweise die Meßwalze 3 wegen zu hoher Feuchtmittelführung ohne Farbe blankläuft (Punkt 12). In diesem Fall wird die von der Strahlungsquelle 8 ausgesandte Meßstrahlung auf den hydrophilen Ober^{f}lächenberei- chen 5 totalreflektiert. Die Höhe des Sensorsignals 12 dieser Totalreflexion entspricht einem Deckungsgrad der Meßwalze 3 von 0 %.

## Patentansprüche

1. Vorrichtung zur zonenweisen meßtechnischen Kontrolle der Feuchtmittelführung im Farbwerk einer Offsetdruckmaschine, mit einer, an einer Farbauftragswalze (1) anliegenden Meßwalze (3) mit teils oleophilen, teils hydrophilen Oberflächenbereichen (4, 5) und einer der Meßwalze (3) zugeordneten, berührungslos über deren gesamte Breite arbeitenden, optoelektronischen Meßeinrichtung (6), dadurch gekennzeichnet, daß die oleophilen Oberflächenbereiche rasterförmig verteilt auf der gesamten Oberfläche der Meßwalze (3) angeordnet sind, wobei mit der optoelektronischen Meßeinrichtung (6) die Überdeckung des Rasters (4) mit Farbe erfaßbar ist und das von der Meßeinrichtung gebildete Signal die Meßgröße zur Einstellung der Feuchtmittelführung darstellt.

2. Vorrichtung nach Anspruch 1, dadurch gekennzeichnet, daß das oleophile Raster (4) sowohl in Längs- als auch in Umfangsrichtung der Meßwalze (3) gleichmäßige Flächendeckung beliebigen Deckungsgrades aufweist.

3. Vorrichtung nach Anspruch 1, dadurch gekennzeichnet, daß das oleophile Raster (4) in Längsrichtung der Meßwalze (3) gleichmäßige Flächendeckung beliebigen Deckungsgrades, jedoch in Umfangsrichtung der Meßwalze (3) ungleichmäßig abgestufte Flächendeckung mit mindestens zwei verschiedenen Deckungsgraden aufweist.

4. Vorrichtung nach Anspruch 1 und/oder 3, dadurch gekennzeichnet, daß das oleophile Raster (4) als in Umfangsrichtung der Meßwalze (3) stufenlos verlaufender Rasterkeil (10) mit kontinuierlich von 100% auf 0% abnehmender Flächendeckung ausgebildet ist.

5. Vorrichtung nach einem oder mehreren der vorangehenden Ansprüche, dadurch gekennzeichnet, daß die Oberflächenbereiche des oleophilen Rasters (4) aus Kupfer und die gegenüber diesen verbleibenden hydrophilen Oberflächenbereiche der Meßwalze (3) aus Aluminium oder Chrom hergestellt sind.

6. Vorrichtung nach einem oder mehreren der vorangehenden Ansprüche, dadurch gekennzeichnet, daß die Meßeinrichtung (6) mit zumindest einem in Längsrichtung der Meßwalze (3) seitenverschiebbaren Sensor (7) ausgerüstet ist.

7. Vorrichtung nach einem oder mehreren der vorangehenden Ansprüche, dadurch gekennzeichnet, daß die Meßeinrichtung (6) in Längsrichtung der Meßwalze (3) mit einer Vielzahl von Sensoren (7) bestückt ist, die der Anzahl der zu messenden Zonen entspricht.

## Claims

1. A device for zonewise control, by a measuring technique, of the dampening medium guidance in the inking unit of an offset printing machine, comprising a measuring roller (3) engaging an ink applicator roller (1) and having partly oleophilic and partly hydrophilic surface regions (4, 5), and an optoelectronic measuring device (6) operating in a non-contact mode across the entire width of measuring roller (3) to which it is assigned, wherein the oleophilic surface regions are arranged in form of a screen distributed over the entire surface of the measuring roller (3), whereby the coverage of the screen (4) with ink is detectable by the optoelectronic measuring device (6) and the respective signal created by said measuring device represents the measuring value according to which the dampening medium guidance is adjusted.

2. A device according to Claim 1, wherein the oleophilic screen (4) shows an equal area coverage in the various degrees of coverage in both the longitudinal and circumferential directions of measuring roller (3).

3. A device according to Claim 1, wherein the oleophilic screen (4) shows an equal area coverage in the various degrees of coverage in longitudinal direction of the measuring roller (3), however in circumferential direction of the measuring roller (3) it shows unequally graduated area coverage with at least two different degrees of coverage.

4. A device according to Claim 1 and/or Claim 3, wherein the oleophilic screen (4) is shaped as an ungraduated screen wedge (10) with a continuously decreasing degree of area coverage from 100% to 0% in circumferential direction of the measuring roller (3).

5. A device according to one or several of the foregoing Claims, wherein the surface regions of the oleophilic screen (4) are made of copper and the remaining hydrophilic surface regions of the measuring roller (3) are made of aluminium or chrome.

6. A device according to one or several of the foregoing Claims, wherein the measuring device (6) is equipped with at least one sensor (7) laterally shiftable in longitudinal direction of the measuring roller (3).

7. A device according to one or several of the foregoing Claims, wherein the measuring device (6) is equipped with a plurality of sensors (7) in longitudinal direction of the measuring roller (3) corresponding to the number of zones to be measured.

## Revendications

1. Dispositif de contrôle métrologique par zones de l'alimentation en agent mouillant dans l'encrage d'une presse offset, avec un cylindre mesureur appliqué sur un rouleau toucheur et présentant des parties superficielles soit oléophi- les, soit hydrophiles, et un dispositif de mesure optoélectronique affecté au cylindre mesureur et travaillant sans contact mécanique sur toute la largeur de ce dernier, ledit dispositif étant caractérisé en ce que les parties superficielles oléophi- les sont réparties sous forme d'une trame sur toute la surface du cylindre mesureur (3), le dispositif de mesure optoélectronique (6) permettant de déterminer le couvrage de la trame (4) par l'encre et le signal délivré par le dispositif de mesure représentant la grandeur mesurée pour le réglage de l'alimentation en agent mouillant.

2. Dispositif selon revendication 1, caractérisé en ce que la trame oléophile (4) présente un couvrage régulier à taux de couvrage quelconque tant suivant la longueur que suivant le sens circonférentiel du cylindre mesureur (3).

3. Dispositif selon revendication 1, caractérisé en ce que la trame oléophile (4) présente un couvrage régulier à taux de couvrage quelconque suivant la longueur du cylindre mesureur (3), mais un couvrage à échelonnement irrégulier et au moins deux taux de couvrage différents suivant le sens circonférentiel du cylindre mesureur (3).

4. Dispositif selon revendications 1 et/ou 3, caractérisé en ce que la trame oléophile (4) est réalisée sous forme d'un coin tramé (10) variant continûment suivant le sens circonférentiel du cylindre mesureur (3), avec un taux de couvrage décroissant continûment de 100 % à 0 %.

5. Dispositif selon une quelconque des revendications 1 à 4, caractérisé en ce que les zones superficielles de la trame oléophile (4) sont réalisées en cuivre, et que les zones superficielles du cylindre mesureur (3) demeurant hydrophiles par rapport aux précédentes sont réalisées en aluminium ou en chrome.

6. Dispositif selon une quelconque des revendications 1 à 5, caractérisé en ce que le dispositif de mesure (6) est équipé d'au moins un capteur (7) translaté latéralement suivant la longueur du cylindre mesureur (3).

7. Dispositif selon une quelconque des revendications 1 à 6, caractérisé en ce que le dispositif de mesure (6) est équipé suivant la longueur du cylindre mesureur (3) de plusieurs capteurs (7) dont le nombre est égal à celui des zones à mesurer.
